# EUROPÄISCHE PATENTSCHRIFT

(11) **EP 2 588 661 B1**
(45) Veröffentlichungstag und Bekanntmachung des Hinweises auf die Patenterteilung: **12.08.2015**
(21) Anmeldenummer: 11729968.5
(22) Anmeldetag: 29.06.2011
(51) Int. Cl.: D06F 75/36, D06F 75/34

(54) **DAMPFBÜGELEISEN**
STEAM IRON
FER A REPASSER A VAPEUR

(30) Priorität: 30.06.2010 CN 201020253308 U
(43) Veröffentlichungstag der Anmeldung: 08.05.2013
(73) Patentinhaber: BSH Hausgeräte GmbH, 81739 München (DE)
(72) Erfinder: ALMENDROS CARMONA, Ismael Jesus, 31012 Pamplona (ES); LING, Yuzheng, Jiangsu 210000 (CN)
(86) Internationale Anmeldenummer: PCT/EP2011/060881
(87) Internationale Veröffentlichungsnummer: WO 2012/001030

(56) Entgegenhaltungen:
- WO-A2-2006/124998
- GB-A- 2 464 464
- US-A- 4 233 763
- US-A1- 2004 050 837

## Beschreibung

### Gebiet der Erfindung

Die vorliegende Erfindung bezieht sich auf ein Bügeleisen, insbesondere auf ein Dampfbügeleisen.

### Technischer Hintergrund

Herkömmliche Dampfbügeleisen umfassen typischerweise ein Gehäuse, einen im unteren Teil des Gehäuses angeordneten Grundträger und ein elektrisches Heizelement. Innerhalb des Gehäuses ist ein Wasserbehälter angeordnet und im Grundträger eine mit dem Wasserbehälter in Verbindung stehende Dampferzeugungskammer. In diese kann das Wasser aus dem Wasserbehälter eintreten und wird vom innerhalb der Erzeugungskammer befindlichen elektrischen Heizelement erwärmt, bis es in den dampfförmigen Zustand übertritt und somit durch die Durchgangsöffnungen in einer Grundplatte des Grundträgers ausströmen kann, um das Bügeln zu unterstützen. Am Gehäuse ist zudem ein Wassereinlass zum Befüllen des Wasserbehälters mit Wasser ausgebildet, der sich üblicherweise an einem Handgriff befindet. Um einen Eintritt von Fremdkörpern in den Wasserbehälter zu vermeiden, ist an diesem Handgriff zusätzlich eine schwenkbare Deckplatte zum Abdecken des Wassereinlasses angebracht. Soll das Wasser im Wasserbehälter ergänzt werden, lässt sich die Deckplatte öffnen, um Wasser in den Wasserbehälter einzulassen. Beim Bedienen der Deckplatte wird diese jedoch oft nicht bewusst in die vollständig geöffnete bzw. geschlossene Stellung, sondern in eine andere Stellung gebracht, in der sich die Deckplatte nicht stabil befindet. So könnte der Benutzer zur Wasserbefüllung bspw. zunächst die Deckplatte öffnen, dann den Handgriff mit der Hand greifen, um am Wassereinlass den Wasserbehälter mit Wasser zu befüllen. Wenn da aber die Deckplatte unstabil positioniert ist, können schon geringfügige Schwingungen ungewünscht zu ihrem Wiederschließen führen. Hinzu kommt, dass Staub oder Fremdkörper in den Wasserbehälter eindringen können, wenn die Deckplatte nach der Befüllung nicht völlig in die geschlossene Stellung zurückkehrt. Das Dokument WO 2006/124998 A2 offenbart einen Dampfbügeleisen mit einem Gehäuse (102), innerhalb dessen ein Wasserbehälter (1110) und an dem eine Öffnung (1108) zum Befüllen des Wasserbehälters (1110) mit Wasser ausgebildet sind, einer Grundplatte (108), die zum Bügeln im unteren Teil des Gehäuses (1) angeordnet ist, einem Deckelkörper (1102) zum Verschluss der Öffnung (1108) des Gehäuses (1).

### Offenbarung der Erfindung

Aufgabe der vorliegenden Erfindung besteht darin, ein Dampfbügeleisen mit einer Vorspanneinrichtung anzugeben, mit welcher sich der den Wassereinlass abdeckende Deckelkörper beim Einsatz automatisch zur geschlossenen oder geöffneten Stellung bewegen kann.

Erfindungsgemäß wird die Aufgabe gelöst durch ein Dampfbügeleisen mit
- einem Gehäuse, innerhalb dessen ein Wasserbehälter und an dem eine Öffnung zum Befüllen des Wasserbehälters mit Wasser ausgebildet sind;
- einer Grundplatte, die zum Bügeln im unteren Teil des Gehäuses angeordnet ist;
- einem Deckelkörper zum Verschluss der Öffnung des Gehäuses, der eine geschlossene und eine geöffnete Stellung aufweist; und
- mit einer Vorspanneinrichtung, die so auf den Deckelkörper abgestimmt ist, dass sich der Deckelkörper automatisch zur geschlossenen oder geöffneten Stellung bewegen kann.

Vorteilhafte Aus- und Weiterbildungen, welche einzeln oder in Kombination miteinander eingesetzt werden können, sind Gegenstand der abhängigen Ansprüche.

In einer Weiterbildung der Erfindung ist der Deckelkörper vorzugsweise über eine Schwenkachse mit dem Gehäuse verbunden.

In einer Weiterbildung der Erfindung umfasst die Vorspanneinrichtung vorzugsweise ein Gewicht, das ortsfest am Deckelkörper und entfernt von der Schwenkachse angeordnet ist.

In einer Weiterbildung der Erfindung befinden sich das Gewicht und die Schwenkachse auf den beiden einander gegenüberliegenden Seiten des Schwerpunkts des Deckelkörpers.

In einer Weiterbildung der Erfindung ist als Gewicht bevorzugt ein Metallteil vorgesehen.

In einer Weiterbildung der Erfindung umfasst die Vorspanneinrichtung vorzugsweise eine Feder, die an einem Ende relativ zum Gehäuse befestigt und am anderen Ende ortsfest am Deckelkörper angeschlossen ist.

In einer Weiterbildung der Erfindung ist die Feder vorzugsweise dergestalt ausgebildet, dass diese sowohl in der geöffneten als auch in der geschlossenen Stellung des Deckelkörpers zusammengedrückt bleibt.

In einer Weiterbildung der Erfindung umfasst die Vorspanneinrichtung ferner einen Führungsstift, der über eine Schwenkachse mit dem Gehäuse verbunden ist.

In einer Weiterbildung der Erfindung ist die Feder an der Schwenkachse aufgesetzt.

In einer Weiterbildung der Erfindung befindet sich der Führungsstift vorzugsweise innerhalb der Öffnung des Gehäuses.

In einer Weiterbildung der Erfindung umfasst der Deckelkörper vorzugsweise zwei seitlich abragende Vorsprünge zum Bedienen.

In einer Weiterbildung der Erfindung weist der Deckelkörper zusätzlich eine kritische Stellung auf, wobei sich der Deckelkörper unter Einwirkung der Vorspanneinrichtung automatisch zur geschlossenen Stellung bewegen, wenn er sich zwischen kritischer und geschlossener Stellung befindet, und zur geöffneten Stellung, wenn er sich zwischen kritischer und geöffneter Stellung befindet.

In einer Weiterbildung der Erfindung ist die Vorspanneinrichtung so auf den Deckelkörper abgestimmt, dass dieser in der geschlossenen oder der geöffneten Stellung gehalten werden kann.

Gegenüber dem Stand der Technik bietet die vorliegende Erfindung folgende Vorteile. Unter Einwirkung der Vorspanneinrichtung kann sich der Deckelkörper benutzerfreundlicherweise automatisch zur geöffneten oder geschlossenen Stellung bewegen. Darüber hinaus wird der Deckelkörper von der Vorspanneinrichtung zuverlässig in der geöffneten oder geschlossenen Stellung gehalten, was zur weiteren Stabilisierung des Bügeleisens bei seinem Einsatz beiträgt.

### Darstellung der Abbildungen

Weitere vorteilhafte Ausgestaltungen werden nachfolgend an Hand eines in der Zeichnung dargestellten Ausführungsbeispieles, auf welches die Erfindung jedoch nicht beschränkt ist, näher beschrieben.

Es zeigen schematisch:
- Fig. 1: eine räumliche Darstellung einer Ausführungsform eines erfindungsgemäßen Dampfbügeleisens;
- Fig. 2: eine erste Ausführungsform einer auf die den Wassereinlass abdeckende Deckplatte abgestimmten Vorspanneinrichtung eines erfindungsgemäßen Dampfbügeleisens, wobei die geschlossene, kritische und geöffnete Stellung der Deckplatte dargestellt sind; und
- Fig. 3A bis 3C: eine zweite Ausführungsform einer auf die den Wassereinlass abdeckende Deckplatte abgestimmten Vorspanneinrichtung eines erfindungsgemäßen Dampfbügeleisens, wobei der Reihe nach die geschlossene, kritische und geöffnete Stellung der Deckplatte dargestellt sind.

Bei der nachfolgenden Beschreibung einer bevorzugten Ausführungsformen der vorliegenden Erfindung bezeichnen gleiche Bezugszeichen gleiche oder vergleichbare Komponenten.

In Fig. 1 ist eine Ausführungsform eines erfindungsgemäßen Bügeleisens dargestellt. Hier handelt es sich beim Bügeleisen 100 um ein Dampfbügeleisen mit einer Dampferzeugungseinrichtung, das ein Gehäuse 1 und einen Grundträger 2 umfasst. Das Gehäuse 1 besteht in der Regel aus einem Kunststoff und umfasst einen Handgriff 11 und einen innerhalb des Gehäuses 1 ausgebildeten Wasserbehälter 12. Der Grundträger 2 weist eine im unteren Teil des Gehäuses 1 befindliche, metallische Grundplatte 21 zum Bügeln und ein zum Erhitzen der Grundplatte vorgesehenes, elektrisches Heizelement (nicht dargestellt) auf. Dieses kann einen Widerstandsdraht mit hoher Impedanz enthalten, dessen Plus- und Minusanschluss über entsprechende Leitungen mit einer 220V- oder 110V-Wechselstromquelle verbunden sind. In der Grundplatte 21 sind oft mehrere Durchgangsöffnungen für Dampfaustritt ausgebildet (nicht dargestellt). Außerdem ist im Grundträger 2 eine mit dem Wasserbehälter 12 in Verbindung stehende Dampferzeugungskammer (nicht bezeichnet) vorgesehen, in die das Wasser aus dem Wasserbehälter 12 eintreten kann und vom elektrischen Heizelement erwärmt wird, bis es in den dampfförmigen Zustand übertritt und somit durch die Durchgangsöffnungen in der Grundplatte ausströmen kann, um die Bügelwäsche anzufeuchten.

Wasser muss in den Wasserbehälter 12 nachgefüllt werden, wenn das im Wasserbehälter 12 vorhandene Wasser vollständig oder nahezu vollständig verbraucht ist. Daher ist am Gehäuse 1 meistens eine dafür vorgesehene Öffnung ausgebildet. In der Ausführungsform gemäß Fig. 2 befindet sich eine derartige Öffnung 13 im Handgriff 11, wobei sich die Öffnung 13 mit einem Deckelkörper 3 verschließen lässt. Der hier dargestellte Deckelkörper 3 ist im Wesentlichen als Platte ausgebildet, die ebenfalls aus einem Kunststoffmaterial hergestellt werden kann und an deren beiden Seiten jeweils ein seitlich abragender Vorsprung 31 zum erleichterten Bedienen des Deckelkörpers 3 durch einen Nutzer angeformt ist. Der Deckelkörper 3 ist über eine Schwenkachse 14 schwenkbar mit dem Gehäuse verbunden. Es ist weiterhin bevorzugt, eine Vorspanneinrichtung vorzusehen, welche auf den Deckelkörper 3 abgestimmt ist und die diesen 3 automatisch in seine geschlossene oder geöffnete Stellung vorspannen kann. Gemäß der vorliegenden Ausführungsform umfasst die Vorspanneinrichtung ein Gewicht 4, das bevorzugt aus einem Werkstoff größerer Materialdichte als der Deckelkörper 3, hier Metall, besteht. Das Gewicht 4 ist von der Schwenkachse 14 entfernt, vorzugsweise entfernter als der Schwerpunkt G des Deckelkörpers an diesem befestigt, damit das Gewicht 4 bei der Schwenkbewegung ein größeres Drehmoment erzeugen kann. Das Gewicht 4 kann auf dem Deckelkörper 3 aufgeklebt oder aber auch einteilig am Deckelkörper 3 angespritzt sein.

In Fig. 2 ist der Deckelkörper 3 jeweils in seiner geschlossenen, geöffneten und kritischen Stellung dazwischen zu ersehen. Befindet sich der Deckelkörper 3 in seiner kritischen Stellung, läuft die Schwerlinie (nicht dargestellt) des Deckelkörpers 3 und somit auch des Gewichts 4 gerade durch die Schwenkachse 14, so dass der Deckelkörper 3, wenn er beim Einsatz zwischen die kritische und die geschlossene Stellung gebracht wird, unter Einwirkung des Gewichts 4 automatisch zur geschlossenen Stellung vorgespannt und stabil in dieser Stellung gehalten wird. Umgekehrt wird der Deckelkörper 3, wenn er zwischen die kritische und die geöffnete Stellung gebracht wird, unter Einwirkung des Gewichts 4 automatisch zur geöffneten Stellung vorgespannt und stabil in dieser Stellung gehalten.

Fig. 3A bis 3C zeigen eine weitere Ausführungsform einer Vorspanneinrichtung für das erfindungsgemäße Dampfbügeleisen. Hierbei umfasst die Vorspanneinrichtung eine Schraubenfeder 51 und einen Führungsstift 52, der über eine Schwenkachse 15 an einer Innenwand der Öffnung 13 angeschlossen ist. Die Feder 51 ist auf dem Führungsstift 52 aufgesetzt und stützt sich mit einem Ende an dem der Schwenkachse zugewandten Ende des Führungsstifts 52 ab, um damit relativ zum Gehäuse befestigt zu werden. Ebenfalls ist es denkbar, dass die Feder 51 auf bekannte Weise fest mit dem Gehäuse verbunden ist. Am anderen Ende ist die Feder 51 an dem der Schwenkachse 14 zugewandten Ende des Deckelkörpers 3 befestigt. Auch in den Fig. 3A bis 3C ist ein Deckelkörper 3 jeweils in der geschlossenen, kritischen und geöffneten Stellung dargestellt. Gemäß der vorliegenden Ausführungsform bleibt die Feder 51 in jeder der genannten Stellungen zusammengedrückt, um den Deckelkörper 3 stabil und zuverlässig in der geschlossenen (Fig. 3A) wie in der geöffneten Stellung (Fig. 3C) halten zu können. Befindet sich der Deckelkörper 3 in der kritischen Stellung gemäß Fig. 3B, so läuft die Mittellinie der Feder 51 durch die Schwenkachse 14, wobei die Feder 51 am weitesten zusammengedrückt wird. Auf diese Weise kann der Deckelkörper 3, wenn er zwischen die kritische und die geschlossene Stellung gebracht wird, durch die Feder 51 automatisch zur geschlossenen Stellung vorgespannt werden. Andererseits lässt sich ein zwischen kritischer und geöffneter Stellung befindlicher Deckelkörper unter Einwirkung der Feder 51 automatisch zur geöffneten Stellung vorspannen. Während der Bewegung des Deckelkörpers 3 kann die Feder 51 vom Führungsstift 52 geführt werden und sich dabei entlang diesem entsprechend verformen, und zwar sich ausdehnen oder zusammendrücken. In anderen Ausführungsformen kann aber auch auf den Führungsstift verzichtet werden, wenn es sich um eine nicht sehr lange oder um eine relativ steife Feder handelt.

Bei Verwendung der vorliegenden Erfindung kann sich der Deckelkörper 3 benutzerfreundlicherweise unter Einwirkung der Vorspanneinrichtung automatisch zur geöffneten oder geschlossenen Stellung bewegen. Darüber hinaus wird der Deckelkörper 3 von der Vorspanneinrichtung zuverlässig in der geöffneten oder geschlossenen Stellung gehalten, was zur weiteren Stabilisierung des Bügeleisens bei seinem Einsatz beiträgt.

### Bezugszeichenliste

- 1: Gehäuse
- 2: Grundträger
- 3: Deckelkörper
- 4: Gewicht

- 11: Handgriff
- 12: Wasserbehälter
- 13: Öffnung
- 14: Schwenkachse

- 21: metallische Grundplatte

- 31: Vorsprung

- 51: Feder, insbesondere Schraubenfeder
- 52: Führungsstift

## Patentansprüche

1. Dampfbügeleisen mit
- einem Gehäuse (1), innerhalb dessen ein Wasserbehälter (12) und an dem eine Öffnung (13) zum Befüllen des Wasserbehälters (12) mit Wasser ausgebildet sind;
- einer Grundplatte (21), die zum Bügeln im unteren Teil des Gehäuses (1) angeordnet ist;
- einem Deckelkörper (3) zum Verschluss der Öffnung (13) des Gehäuses (1), der eine geschlossene und eine geöffnete Stellung aufweist; und **gekennzeichnet durch** eine Vorspanneinrichtung, die so auf den Deckelkörper (3) abgestimmt ist, dass sich der Deckelkörper (3) automatisch zur geschlossenen oder geöffneten Stellung bewegen kann.

2. Dampfbügeleisen nach Anspruch 1, **dadurch gekennzeichnet, dass** der Deckelkörper (3) über eine Schwenkachse (14) mit dem Gehäuse (1) verbunden ist.

3. Dampfbügeleisen nach Anspruch 1 oder 2, **dadurch gekennzeichnet, dass** die Vorspanneinrichtung ein Gewicht (4) umfasst, das ortsfest am Deckelkörper (3) und entfernt von der Schwenkachse (14) angeordnet ist.

4. Dampfbügeleisen nach Anspruch 3, **dadurch gekennzeichnet, dass** sich das Gewicht (4) und die Schwenkachse (14) auf den beiden einander gegenüberliegenden Seiten des Schwerpunkts des Deckelkörpers (3) befinden.

5. Dampfbügeleisen nach Anspruch 3 oder 4, **dadurch gekennzeichnet, dass** als Gewicht (4) ein Metallteil vorgesehen ist.

6. Dampfbügeleisen nach einem der vorherigen Ansprüche, **dadurch gekennzeichnet, dass** die Vorspanneinrichtung eine Feder (51) umfasst, die an einem Ende relativ zum Gehäuse (1) befestigt und am anderen Ende ortsfest am Deckelkörper (3) angeschlossen ist.

7. Dampfbügeleisen nach Anspruch 6, **dadurch gekennzeichnet, dass** die Feder (51) dergestalt ausgebildet ist, dass diese sowohl in der geöffneten als auch in der geschlossenen Stellung des Deckelkörpers (3) zusammengedrückt bleibt.

8. Dampfbügeleisen nach einem der vorherigen Ansprüche, **dadurch gekennzeichnet, dass** die Vorspanneinrichtung ferner einen Führungsstift (52) umfasst, der über eine Schwenkachse (14) mit dem Gehäuse (1) verbunden ist.

9. Dampfbügeleisen nach einem der Ansprüche 6 bis 8, **dadurch gekennzeichnet**, das an der Schwenkachse (14) die Feder (51) aufgesetzt ist.

10. Dampfbügeleisen nach Anspruch 8 oder 9, **dadurch gekennzeichnet, dass** sich der Führungsstift (52) innerhalb der Öffnung (13) des Gehäuses (1) befindet.

11. Dampfbügeleisen nach einem der vorherigen Ansprüche, **dadurch gekennzeichnet, dass** der Deckelkörper (3) zwei seitlich abragende Vorsprünge (31) zum Bedienen umfasst.

12. Dampfbügeleisen nach einem der vorherigen Ansprüche, **dadurch gekennzeichnet, dass** der Deckelkörper (3) zusätzlich eine kritische Stellung aufweist, wobei sich der Deckelkörper (3) unter Einwirkung der Vorspanneinrichtung automatisch zur geschlossenen Stellung bewegt, wenn er sich zwischen kritischer und geschlossener Stellung befindet, und zur geöffneten Stellung, wenn er sich zwischen kritischer und geöffneter Stellung befindet.

13. Dampfbügeleisen nach einem der vorherigen Ansprüche, **dadurch gekennzeichnet, dass** die Vorspanneinrichtung so auf den Deckelkörper (3) abgestimmt ist, dass dieser in der geschlossenen oder der geöffneten Stellung gehalten werden kann.

## Claims

1. Steam iron with
- a housing (1), within which a water tank (12) and on which an opening (13) for filling the water tank (12) with water are embodied;
- a base plate (21), which is disposed in the lower part of the housing (1) for ironing;
- a cover element (3) for closing the opening (13) of the housing (1), which has a closed and an open position; and **characterised by** a pretensioning facility, which is adjusted to the cover element (3) such that the cover element (3) can automatically move into the closed or open position.

2. Steam iron according to claim 1, **characterised in that** the cover element (3) is connected to the housing (1) via a pivot axis (14).

3. Steam iron according to claim 1 or 2, **characterised in that** the pretensioning facility comprises a weight (4) which is disposed in a fixed location on the cover element (3) and at a distance from the pivot axis (14).

4. Steam iron according to claim 3, **characterised in that** the weight (4) and the pivot axis (14) are located on the two opposing sides of the centre of gravity of the cover element (3).

5. Steam iron according to claim 3 or 4, **characterised in that** a metal part is provided as the weight (4).

6. Steam iron according to one of the preceding claims, **characterised in that** the pretensioning facility comprises a spring (51), which is fastened to one end relative to the housing (1) and attached to the other end in a fixed location on the cover element (3).

7. Steam iron according to claim 6, **characterised in that** the spring (51) is embodied such that it remains compressed both in the open and in the closed position of the cover element (3).

8. Steam iron according to one of the preceding claims, **characterised in that** the pretensioning facility further includes a guide pin (52), which is connected to the housing (1) via a pivot axis (14).

9. Steam iron according to one of claims 6 to 8, **characterised in that** the spring (51) is positioned on the pivot axis (14).

10. Steam iron according to claim 8 or 9, **characterised in that** the guide pin (52) is located within the opening (13) of the housing (1).

11. Steam iron according to one of the preceding claims, **characterised in that** the cover element (3) includes two laterally protruding projections (31) for operation.

12. Steam iron according to one of the preceding claims, **characterised in that** the cover element (3) additionally has a critical position, wherein the cover element (3), under the effect of the pretensioning facility, automatically moves into the closed position when it is located between the critical and closed position, and into the open position when it is located between the critical and open position.

13. Steam iron according to one of the preceding claims, **characterised in that** the pretensioning facility is adjusted to the cover element (3) such that said cover element (3) can be held in the closed or the open position.

## Revendications

1. Fer à repasser à vapeur, avec
- un boîtier (1) à l'intérieur duquel est réalisé un réservoir d'eau (12) et sur lequel est réalisée une ouverture (13) pour remplir le réservoir d'eau (12) avec de l'eau;
- une plaque de base (21), qui est disposée dans la partie inférieure du boîtier (1) pour le repassage,
- un corps de couvercle (3) pour fermer l'ouverture (13) du boîtier (1), qui présente une position fermée et une position ouverte,
et **caractérisé par** un dispositif de précontrainte, qui est adapté au corps de couvercle (3) de telle manière que le corps de couvercle (3) puisse se déplacer automatiquement vers la position fermée ou ouverte.

2. Fer à repasser à vapeur selon la revendication 1, **caractérisé en ce que** le corps de couvercle (3) est relié au boîtier (1) par un axe de pivotement (14).

3. Fer à repasser à vapeur selon la revendication 1 ou 2, **caractérisé en ce que** le dispositif de précontrainte comprend un poids (4), qui est attaché fixement au corps de couvercle (3) et est disposé à distance de l'axe de pivotement (14).

4. Fer à repasser à vapeur selon la revendication 3, **caractérisé en ce que** le poids (4) et l'axe de pivotement (14) se trouvent sur les deux côtés opposés l'un à l'autre du centre de gravité du corps de couvercle (3).

5. Fer à repasser à vapeur selon la revendication 3 ou 4, **caractérisé en ce qu'**il est prévu une partie métallique comme poids (4).

6. Fer à repasser à vapeur selon l'une quelconque des revendications précédentes, **caractérisé en ce que** le dispositif de précontrainte comprend un ressort (51), qui est fixé à une extrémité par rapport au boîtier (1) et qui est raccordé de façon stationnaire au corps de couvercle (3) par l'autre extrémité.

7. Fer à repasser à vapeur selon la revendication 6, **caractérisé en ce que** le ressort (51) est configuré de telle manière que celui-ci reste comprimé tant dans la position ouverte que dans la position fermée du corps de couvercle (3).

8. Fer à repasser à vapeur selon l'une quelconque des revendications précédentes, **caractérisé en ce que** le dispositif de précontrainte comprend en outre une tige de guidage (52), qui est reliée au boîtier (1) au moyen d'un axe de pivotement (14).

9. Fer à repasser à vapeur selon l'une des revendications 6 à 8, **caractérisé en ce que** le ressort (51) est posé sur l'axe de pivotement (14).

10. Fer à repasser à vapeur selon la revendication 8 ou 9, **caractérisé en ce que** la tige de guidage (52) se trouve à l'intérieur de l'ouverture (13) du boîtier (1).

11. Fer à repasser à vapeur selon l'une quelconque des revendications précédentes, **caractérisé en ce que** le corps de couvercle (3) comprend deux protubérances (31) saillantes latéralement pour le manoeuvrer.

12. Fer à repasser à vapeur selon l'une quelconque des revendications précédentes, **caractérisé en ce que** le corps de couvercle (3) présente en outre une position critique, dans lequel le corps de couvercle (3) se déplace automatiquement vers la position fermée sous l'action du dispositif de précontrainte, lorsqu'il se trouve entre la position critique et la position fermée, et vers la position ouverte lorsqu'il se trouve entre la position critique et la position ouverte.

13. Fer à repasser à vapeur selon l'une quelconque des revendications précédentes, **caractérisé en ce que** le dispositif de précontrainte est adapté au corps de couvercle (3) d'une manière telle que celui-ci puisse être maintenu dans la position fermée ou la position ouverte.
